# FASCICULE DE BREVET EUROPEEN

(11) **EP 2 320 408 B1**
(45) Date de publication et mention de la délivrance du brevet: **02.05.2012**
(21) Numéro de dépôt: 09306082.0
(22) Date de dépôt: 10.11.2009
(51) Int. Cl.: G09F 3/10, B65D 27/28, B65C 9/18

(54) **Pastille adhésive pour machine à tabuler**
Klebeplakette für Verschlussettikettiermaschinen
Tape dot for a tabbing machine

(43) Date de publication de la demande: 11.05.2011
(73) Titulaire: Neopost Technologies, 92220 Bagneux (FR)
(72) Inventeur: Stahl, Robert, 81379 München (DE); Lasinger, Martin, 82054 Sauerlach (DE)
(74) Mandataire: David, Alain

(56) Documents cités:
- WO-A2-2004/077456
- DE-A1- 4 407 254
- GB-A- 541 654
- GB-A- 2 262 908

## Description

### Domaine de l'invention

L'invention présente concerne une pastille utilisée par un appareil pour sceller (tabuler) un matériau replié telle une brochure avec une ou plusieurs attaches (tabs) adhésives.

### Art Antérieur

Classiquement une brochure comporte une ou plusieurs feuilles imprimées, repliées une ou deux fois par un dispositif de pliage, de sorte à former un matériau replié plus adapté à son expédition. Le matériau replié a une extrémité repliée et une extrémité ouverte habituellement scellée par une ou plusieurs attaches adhésives en forme de pastilles, souvent transparentes. En outre, il peut être nécessaire d'appliquer ou d'imprimer une adresse et une marque d'affranchissement sur cette brochure pour en permettre l'expédition à son destinataire au travers d'un réseau traditionnel de distribution de courrier.

Les machines à tabuler (tabbing machine) pour réaliser ce matériau replié sont bien connues. Par exemple, le brevet US 5,279,698 (Davis) décrit un appareil de tabulation pour mettre une pastille sur l'extrémité ouverte d'un matériau replié, comme une brochure. Typiquement, les pastilles qui sont utilisées pour sceller le matériau replié sont prédécoupées sur toute leur longueur et disposées sur une bande de matériau de support démontable. Lors du processus de tabulation, la pastille est séparée de son support et sa partie adhésive en contact avec le matériau de support est alors repliée en deux parties symétriques et mise en contact avec l'extrémité ouverte du matériau replié.

Le document GB 2 262 908 décrit une pastille pour celler un matériau replié.

L'inconvénient principal des appareils de tabulation à pastilles prédécoupées est qu'ils doivent être équipés de moyens mécaniques complexes, voire optiques, pour positionner précisément la pastille au niveau de l'extrémité ouverte du matériau replié. En effet, si celle-ci n'est pas centrée sur l'arrête formée par l'extrémité ouverte, son retrait par séparation ou rupture s'avère difficile sans une déformation préalable du matériau replié ; cette opération risque souvent d'entrainer une altération voire un déchirement du matériau replié.

Un autre inconvénient majeur réside dans la nécessité de changer de machine de tabulation ou de ligne de production lorsque la succession de découpes des pastilles se présente parallèlement ou transversalement à la direction de transport des articles à fermer selon que la pastille est apposée à plat sur cet article ou pliée et fixée en bordure de ce dernier respectivement.

### Buts et objet de l'invention

Il est donc souhaitable de trouver une solution qui ne nécessite pas le recours à ces moyens de positionnement complexes et donc coûteux pour placer la pastille correctement au-dessus de l'arête formant l'extrémité ouverte du matériau replié, et ainsi permettre la réalisation d'appareils pour tabuler à moindre coût comme faciliter l'ouverture manuelle du matériau replié à la manière d'un ouvre-lettre.

Ces buts sont atteints par une pastille pour un dispositif à tabuler apte à sceller un matériau replié au moyen d'une pastille adhésive pourvue d'une ligne théorique de pliure, qui comporte au moins deux séries de découpes réparties sur au moins trois lignes parallèles dont; deux lignes parallèles de découpe sont disposées à égale distance de ladite ligne théorique de pliure et la ligne de découpe centrale coïncide avec ladite ligne théorique de pliure.

Ainsi, avec ces trois lignes de découpe, une tolérance dans la mise en place de la pastille devient possible sans nuire à sa robustesse du fait d'une découpe non continue.

Lesdites au moins deux séries de découpe peuvent être au nombre de deux disposées le long d'un axe passant par ladite ligne théorique de pliure au plus près d'un bord externe de ladite pastille ou encore au nombre de trois régulièrement réparties le long d'un axe passant par ladite ligne théorique de pliure.

La pastille peut aussi comporter une ouverture centrale et lesdites séries de découpe sont au nombre de quatre, chacune de ces quatre séries de découpe étant disposée selon un axe passant par ladite ouverture centrale au plus près respectivement d'un bord interne ou externe de ladite pastille.

Les deux séries de découpes desdites quatre séries de découpe qui sont disposées au plus près dudit bord externe de la pastille peuvent aussi toucher ledit bord externe de sorte à créer deux séries d'entailles.

De préférence, la distance séparant deux séries de découpe adjacentes est environ dix fois plus grande que la longueur de chacune desdites découpes formant chacune desdites séries de découpe.

Avantageusement, lesdites séries de découpes sont effectuées selon deux directions perpendiculaires.

L'invention concerne aussi la bande support à dérouler pour machine à tabuler sur laquelle est collée une pluralité de pastilles comme précité.

### Brève description des dessins

Les caractéristiques et avantages de la présente invention ressortiront mieux de la description suivante, faite à titre indicatif et non limitatif, en regard des dessins annexés sur lesquels :
- les figures 1 à 4 illustrent différents modes de réalisation d'une bande support de pastilles adhésives selon l'invention,
- la figure 5 montre un document scellé en deux endroits par deux pastilles adhésives selon l'invention, et
- la figure 6 montre une brochure scellée par une pastille adhésive de l'art antérieur.

### Description détaillée d'un mode de réalisation préférentiel

Comme le montre la figure 6, un matériau replié comme une brochure 10 comporte une extrémité repliée 12 et une extrémité ouverte 14 scellée, dans l'exemple illustré, par une pastille adhésive unique 16. Mais, un scellement par plusieurs pastilles est bien entendu courant. La pastille adhésive illustrée est ronde bien qu'une autre forme soit aussi envisageable et comporte une ligne de pliure centrale 16A qui peut être entièrement prédécoupée pour faciliter sa déchirure. Toutefois, cette pastille adhésive doit être suffisamment solide pour résister aux différents traitements auxquels la brochure peut être soumise lors de son processus de distribution et, une fois en place, la ligne de prédécoupe 16A doit parfaitement coïncider avec l'arête de l'extrémité ouverte pour permettre une ouverture facile par le passage d'un doigt de la personne chargée de son ouverture par exemple.

Comme il est connu, les pastilles adhésives sont collées sur les brochures au moyen d'une machine à tabuler comportant un ou plusieurs dévidoirs de bandes à dérouler 18 sur lesquelles sont disposées côte à côte plusieurs milliers de pastilles adhésives qui comportent chacune d'une part une face adhésive en contact avec la bande support et destinée après détachement à venir sceller la brochure et d'autre part une face opposée non adhésive. Classiquement, une telle pastille est formée dans un polyéthylène transparent collée sur une bande support siliconée. Des perforations 18A régulièrement espacées sont en outre prévues sur cette bande support pour permettre son entrainement dans la machine à tabuler.

Conformément à l'invention, les pastilles adhésives 20 comportent non plus une ligne centrale unique entièrement prédécoupée mais plusieurs séries de courtes découpes réparties sur au moins trois lignes parallèles 22, 24, 26 centrées sur la ligne centrale théorique de pliure de la pastille. Ainsi, avec l'invention, il n'est plus nécessaire, avec des moyens mécaniques ou optiques complexes, de faire coïncider précisément la ligne de pliure avec l'arête de l'extrémité ouverte du matériau replié puisqu'un léger décalage vers un coté ou l'autre de cette ligne centrale permettra toujours un alignement de cette arrête avec l'une ou l'autre des lignes de découpes parallèles disposées de part et d'autre de cette ligne théorique de pliure et donc une déchirure facile par la personne destinataire de ce matériau replié. En outre, les découpes n'étant plus effectuées sur toute la longueur de la pliure mais simplement limitées à certaines zones prédéterminées le long de cette ligne de pliure, la robustesse de la pastille n'est pas affectée malgré ces deux lignes de découpe supplémentaire. On notera que cette configuration à trois lignes de découpe n'est pas limitative et l'invention pourra bien entendu en comporter plus, par exemple quatre ou cinq sous réserve de ne pas nuire à la robustesse générale de la pastille.

Dans l'exemple illustré à la figure 1, la pastille 20 comporte six séries 20A, 20B, 20C, 20D, 20E, 20F comportant chacune trois découpes dont une découpe centrale 28 et deux découpes latérales 30, 32 de part et d'autre. Ces six séries sont régulièrement réparties le long d'un diamètre de la pastille et les deux découpes latérales 30, 32 sont disposées de part et d'autre à égale distance d de la découpe centrale 28 coïncidant avec la ligne théorique de pliure centrale de la pastille.

Ainsi, par exemple, pour une pastille de 25mm de diamètre, des découpes de 0,5mm de longueur espacées entres elles de 1mm sont pratiquées tous les 4mm (les deux extrêmes étant positionnées à 1 mm du bord périphérique de la pastille). On notera le rapport élevé, de l'ordre de 10, entre la longueur des découpes (0,5mm) et l'espace entre deux séries de découpe (4mm), nécessaire pour garantir une robustesse minimale à la pastille.

Dans l'exemple illustré à la figure 2, la pastille 20 présente la forme d'un oeillet avec une ouverture centrale 34 de sorte qu'il ne comporte plus que quatre séries 20A, 20B, 20C, 20D comportant chacune trois découpes dont la découpe centrale 28 et les deux découpes latérales 30, 32 disposées de part et d'autre à égale distance d de la découpe centrale 28 coïncidant avec la ligne théorique de pliure centrale de la pastille. Ces quatre séries de découpe sont disposées le long d'un axe passant par l'ouverture centrale (en l'espèce un diamètre de la pastille) et au plus près de chaque bord interne ou externe de l'oeillet (voire pour deux d'entres elles à toucher le bord externe créant ainsi deux séries de trois entailles).

Ainsi, par exemple, pour une pastille ayant un diamètre externe de 25mm et un diamètre interne de 5mm, trois découpes de longueur l égale à 0,5mm espacées entre elles de 1mm sont effectuées à une distance e comprise entre 0,2 et 0,8mm de ces bords (voire 0mm pour le bord externe).

On notera que si les découpes illustrées sont en forme de fentes rectangulaires, il est clair qu'une succession de fines perforations circulaires pourrait tout aussi bien convenir. De même, s'il a été envisagé que les découpes soient réalisées par séries, il n'est pas impossible d'envisager que celles-ci soient malgré tout réalisées sur tout le diamètre de la pastille, sous réserve que la dimension des fentes permettent alors de garantir une robustesse suffisante à cette pastille.

Les exemples illustrés aux figures 3 et 4 sont des variantes de réalisation des exemples précédents dans lesquelles les découpes sont effectuées selon deux directions perpendiculaires permettant une utilisation des pastilles sur deux types différents de machines à tabuler, celles à axe horizontal et celles à axe vertical, ou bien encore, pour une machine donnée, une fermeture sur une extrémité ouverte d'un document replié, comme décrit précédemment, ou bien à plat sur ce document replié au niveau d'un rabat (voir la figure 5). La structure de pastille de l'invention offre ainsi une grande souplesse d'utilisation selon le type de machine disponible ou le type de fermeture choisie.

Bien entendu, la présente invention ne saurait être limitée aux seules formes de pastilles (principalement circulaire ou annulaire) illustrées par les figures. Il est en effet évident qu'une forme carrée, rectangulaire ou bien ovale pourra tout aussi bien convenir. De même, si la version illustrée à quatre séries de découpe reparties sur trois lignes parallèles de perforation apparaît la plus performante pour concilier robustesse lors du transport et facilité d'ouverture par le destinataire, il n'est pas inenvisageable d'imaginer une alternative à trois voire deux séries de découpe reparties sur trois lignes de découpe centrées sur la ligne théorique de pliure et réparties régulièrement le long d'un diamètre de la pastille (cas de trois séries) ou disposées au plus près de sa périphérie (cas de deux séries).

## Revendications

1. Pastille pour un dispositif à tabuler apte à sceller un matériau replié au moyen d'une pastille adhésive (20) pourvue d'une ligne théorique de pliure (24), **caractérisée en qu'**elle comporte au moins deux séries (20A, 20B, 20C, 20D, 20E, 20F) de découpes (28, 30, 32) réparties sur au moins trois lignes parallèles (22, 24, 26) dont l'une coïncidant avec ladite ligne théorique de pliure et les deux autres disposées de part et d'autre à égale distance de ladite ligne théorique de pliure.

2. Pastille selon la revendication 1, **caractérisée en ce que** lesdites au moins deux séries de découpe sont au nombre de deux disposées le long d'un axe passant par ladite ligne théorique de pliure au plus près d'un bord externe de ladite pastille.

3. Pastille selon la revendication 1, **caractérisée en ce que** lesdites au moins deux séries de découpe sont au nombre de trois régulièrement réparties le long d'un axe passant par ladite ligne théorique de pliure.

4. Pastille selon la revendication 1, **caractérisée en ce que** lesdites au moins deux séries de découpe sont au nombre de six (20A, 20B, 20C, 20D, 20E, 20F) régulièrement réparties le long d'un axe passant par ladite ligne théorique de pliure.

5. Pastille selon la revendication 1, **caractérisée en ce qu'**elle comporte une ouverture centrale (34) et lesdites séries de découpe sont au nombre de quatre (20A, 20B, 20C, 20D), chacune de ces quatre séries de découpe étant disposée selon un axe passant par ladite ouverture centrale au plus près respectivement d'un bord interne ou externe de ladite pastille.

6. Pastille selon la revendication 5, **caractérisée en ce que** les deux séries de découpes desdites quatre séries de découpe qui sont disposées au plus près dudit bord externe de la pastille touchent ledit bord externe de sorte à créer deux séries d'entailles.

7. Pastille selon la revendication 1, **caractérisée en ce que** la distance séparant deux séries de découpe adjacentes est environ dix fois plus grande que la longueur de chacune desdites découpes formant chacune desdites séries de découpe.

8. Pastille selon la revendication 1 ou la revendication 5, **caractérisée en ce que** lesdites séries de découpes sont effectuées selon deux directions perpendiculaires.

9. Pastille selon l'une quelconque des revendications 1 à 8, **caractérisée en ce qu'**elle est de forme ronde.

10. Bande support à dérouler sur laquelle est collée une pluralité de pastilles selon l'une quelconque des revendications 1 à 9.

## Claims

1. A tab for a tabber device suitable for sealing a folded material by means of an adhesive tab (20) provided with a theoretical fold line (24), **characterized in that** the tab includes at least two series (20A, 20B, 20C, 20D, 20E, 20F) of perforations (28, 30, 32) distributed along at least three parallel lines (22, 24, 26), one of which coincides with said theoretical fold line, with the other two being disposed on either side of and at equal distances from said theoretical fold line.

2. A tab according to claim 1, **characterized in that** said at least two series of perforations are two in number, being disposed on an axis running along said theoretical fold line, and being as close as possible to an outside edge of said tab.

3. A tab according to claim 1, **characterized in that** said at least two series of perforations are three in number, being regularly distributed along an axis extending along said theoretical fold line.

4. A tab according to claim 1, **characterized in that** said at least two series of perforations are six in number (20A, 20B, 20C, 20D, 20E, 20F), being regularly spaced apart along an axis passing along said theoretical fold line.

5. A tab according to claim 1, **characterized in that** it includes a central opening (34), and said series of perforations are four in number (20A, 20B, 20C, 20D), each of these four series of perforations being disposed along an axis passing through said central opening and each being located as close as possible to a respective inside or outside edge of said tab.

6. A tab according to claim 5, **characterized in that** the two series of perforations in said four series of perforations that are disposed the closest to said outside edge of the tab touch said outside edge so as to create two series of notches.

7. A tab according to claim 1, **characterized in that** the distance between two adjacent series of perforations is about ten times greater than the length of each of said perforations forming each of said two series of perforations.

8. A tab according to claim 1 or to claim 2, **characterized in that** said series of perforations are arranged along two perpendicular directions.

9. A tab according to any one of claims 1 to 8, **characterized in that** it is round in shape.

10. A support strip for unreeling having a plurality of tabs according to any of claims 1 to 9 stuck thereto.

## Patentansprüche

1. Plättchen für eine Vorrichtung zum Tabben, die geeignet ist, ein gefalztes Material mittels eines Klebeplättchens (20), das mit einer theoretischen Falzlinie (24) versehen ist, zu versiegeln, **dadurch gekennzeichnet, daß** es wenigstens zwei Reihen (20A, 20B, 20C, 20D, 20E, 20F) von Ausschnitten (28, 30, 32) aufweist, die auf wenigstens drei parallele Linien (22, 24, 26) verteilt sind, von denen die eine mit der theoretischen Falzlinie zusammenfällt und die beiden anderen auf beiden Seiten in gleichem Abstand von der theoretischen Falzlinie angeordnet sind.

2. Plättchen nach Anspruch 1, **dadurch gekennzeichnet, daß** die wenigstens zwei Ausschnittreihen zwei sind, die entlang einer durch die theoretische Falzlinie verlaufenden Achse so nah als möglich an einem Außenrand des Plättchens angeordnet sind.

3. Plättchen nach Anspruch 1, **dadurch gekennzeichnet, daß** die wenigstens zwei Ausschnittreihen drei sind, die entlang einer durch die theoretische Falzlinie verlaufenden Achse gleichmäßig verteilt sind.

4. Plättchen nach Anspruch 1, **dadurch gekennzeichnet, daß** die wenigstens zwei Ausschnittreihen sechs (20A, 20B, 20C, 20D, 20E, 20F) sind, die entlang einer durch die theoretische Falzlinie verlaufenden Achse gleichmäßig verteilt sind.

5. Plättchen nach Anspruch 1, **dadurch gekennzeichnet, daß** es eine mittlere Öffnung (34) aufweist und die Ausschnittreihen vier (20A, 20B, 20C, 20D) sind, wobei eine jede dieser vier Ausschnittreihen entlang einer durch die mittlere Öffnung verlaufenden Achse so nah als möglich an einem Innenrand bzw. einem Außenrand des Plättchens angeordnet ist.

6. Plättchen nach Anspruch 5, **dadurch gekennzeichnet, daß** die beiden Ausschnittreihen der vier Ausschnittreihen, die so nah als möglich an dem Außenrand des Plättchens angeordnet sind, den Außenrand berühren, so daß zwei Reihen von Einschnitten gebildet werden.

7. Plättchen nach Anspruch 1, **dadurch gekennzeichnet, daß** der Abstand zwischen zwei benachbarten Ausschnittreihen etwa zehnmal so groß ist wie die Länge eines jeden der Ausschnitte, die jede der Ausschnittreihen bilden.

8. Plättchen nach Anspruch 1 oder Anspruch 5, **dadurch gekennzeichnet, daß** die Ausschnittreihen in zwei senkrechten Richtungen ausgeführt sind.

9. Plättchen nach einem der Ansprüche 1 bis 8, **dadurch gekennzeichnet, daß** es eine runde Form aufweist.

10. Abzurollender Tragstreifen, auf den eine Vielzahl von Plättchen nach einem der Ansprüche 1 bis 9 aufgeklebt ist.
